# EUROPÄISCHE PATENTSCHRIFT

(11) **EP 0 942 121 B1**
(45) Veröffentlichungstag und Bekanntmachung des Hinweises auf die Patenterteilung: **28.02.2001**
(21) Anmeldenummer: 98119512.6
(22) Anmeldetag: 15.10.1998
(51) Int. Cl.: E05B 15/02

(54) **Rosette für einen Türbeschlag**
Escutcheon for a door fitting
Rosette pour ferrure de porte

(30) Priorität: 05.03.1998 DE 19809251
(43) Veröffentlichungstag der Anmeldung: 15.09.1999
(73) Patentinhaber: Karcher GmbH & Co., 74906 Bad Rappenau (DE)
(72) Erfinder: Münster, Michael, 74906 Bad Rappenau (DE); Molotschni, Alexander, 74906 Bad Rappenau (DE)
(74) Vertreter: Pfiz, Thomas, Dr.

(56) Entgegenhaltungen:
- EP-A- 0 694 661
- DE-A- 3 726 089
- GB-A- 2 290 579

## Beschreibung

Die Erfindung betrifft eine Rosette für einen Türbeschlag mit einem eine zentrale Durchtrittsöffnung aufweisenden Grundkörper zur Lagerung eines Türdrückers oder zur Abdeckung eines Türschlosses.

Solche Rosetten werden üblicherweise paarweise an einer Tür befestigt, wobei die Grundkörper in der vorgesehenen Position einander gegenüberliegend direkt auf die Breitseitenflächen der Tür aufgesetzt und mittels durchgehender Schrauben verbunden werden. Die Türlöcher sind dabei im horizontalen Abstand voneinander angeordnet, und die Grundkörper weisen entsprechende exzentrische Anschraubbohrungen auf. Um die Schrauben sichtseitig abzudecken, wird eine Blendenkappe auf den Grundkörper aufgeschraubt oder aufgerastet. Bei diesen zweiteiligen Rosetten wird allerdings die Montage dadurch erschwert, daß ein in dem Grundkörper gelagerter Türgriff entgegen der Kraft seiner Hochhaltefeder heruntergedrückt werden muß, um die in der waagerechten Griffposition verdeckte Anschraubbohrung freizugeben. Hinzu kommt, daß der Ringrand des Grundkörpers aus ästhetischen Gründen eine vorgegeben Breite nicht überschreiten sollte, so daß der maximale Schraubendurchmesser entsprechend beschränkt ist. Bei dünnen Stiftschrauben sind jedoch auch die Toleranzen für die Türlöcher kleiner, so daß es häufig zu Fehlbohrungen kommt bzw. die mit zu großem Spiel im Türholz festgelegten Grundkörper die Auflagefläche beschädigen. Schließlich muß zu Reparaturzwecken oder zum Austausch von Türbeschlagelementen, insbesondere einer Handhabe oder eines Schließzylinders, die gesamte Rosette von der Tür gelöst werden.

Ausgehend hiervon liegt der Erfindung die Aufgabe zugrunde, Rosetten der eingangs genannten Art dahingehend zu verbessern, daß die Montage erleichtert, ein Austausch von Beschlagelementen vereinfacht und eine Verbesserung des Designs unter Gewährleistung einer zuverlässigen Befestigung ermöglicht wird.

Zur Lösung dieser Aufgabe wird die im Patentanspruch 1 angegebene Merkmalskombinationen vorgeschlagen. Vorteilhafte Ausgestaltungen und Weiterbildungen der Erfindung ergeben sich aus den abhängigen Ansprüchen.

Der Kern der Erfindung liegt darin, ein in der vorgesehen Lage einfach vormontierbares Sockelteil vorzusehen, über welches sich der Grundkörper mittelbar an der Tür festlegen läßt. Um dies zu ermöglichen, wird erfindungsgemäß ein an der Tür verankerbarer scheibenförmiger Montagesockel vorgeschlagen, mit welchem der Grundkörper an einer Anlagefläche in Eingriff bringbar und über Verbindungsmittel fest verbindbar ist. Damit ist es möglich, die zur Verankerung an der Tür erforderlichen Befestigungselemente unabhängig vom Aufbau des Grundkörpers zu gestalten und anzubringen, so daß auch ein nachträgliches Lösen des Grundkörpers vereinfacht wird.

Um die Vormontage in der gewünschten Lage ohne Beeinträchtigung der Rosettenfunktion zu ermöglichen, weist der als Ringscheibe ausgebildete Montagesockel vorteilhafterweise einen im Befestigungszustand koaxial mit der Durchtrittsöffnung des Grundkörpers angeordneten zentralen Durchbruch für ein Betätigungselement des Türbeschlags und mehrere, vorzugsweise zwei in Umfangsrichtung verteilt angeordnete, exzentrisch axial durchgehende Befestigungsbohrungen zur Aufnahme von Befestigungsschrauben auf. Dabei können die Bohrungsdurchmesser so groß gewählt werden, daß eine Fehlmontage weitgehend ausgeschlossen ist.

Die Montage eines Rosettenpaares wird dadurch erleichtert, daß der Montagesockel mit einem an der Tür breitseitig gegenüberliegend angeordneten weiteren Montagesockel über zwei die Befestigungsbohrungen und die Tür durchsetzende Befestigungsschrauben gemeinsam in vorgegebener Lagebeziehung an der Tür verankerbar ist. Vorteilhafterweise weist der Montagesockel zwei einander diametral gegenüberliegende Befestigungsbohrungen auf, von denen eine mit einem Innengewinde zur Aufnahme des Schraubenschaftes einer ersten Befestigungsschraube versehen ist und die andere zur Lagerung des vorzugsweise als Senkkopf ausgebildeten Schraubenkopfes einer zweiten Befestigungsschraube ausgebildet ist.

Vor allem zur Abdeckung von Profilzylinder- und Buntbartschlössern ist es von Vorteil, wenn der zentrale Durchbruch des Montagesockels einen elliptischen Umriß aufweist, und wenn die Befestigungsbohrungen seitlich von dem zentralen Durchbruch auf dessen kleiner Ellipsenachse angeordnet sind.

In herstellungstechnischer Hinsicht ist es günstig, wenn der Montagesockel als aus Aluminium oder einer Aluminium-Legierung bestehendes Druckguß-Formteil ausgebildet ist.

Gemäß einer weiteren vorteilhaften Ausgestaltung der Erfindung weist der Montagesockel mindestens einen an seiner der Tür zugewandten Auflageseite abstehenden, in eine Bohrung der Tür formschlüssig einführbaren Stütznocken zur lagedefinierten Vormontage auf. Hier ist es besonders günstig, wenn der Montagesockel zwei einander diametral gegenüberliegende, jeweils von einer Befestigungsbohrung axial durchbrochene Stütznocken aufweist.

Um den Grundkörper definiert auf den Montagesockel aufsetzen und gegen Verdrehen sichern zu können, weist der Montagesockel vorteilhafterweise mindestens einen an seiner dem Grundkörper zugewandten Flanschseite axial abstehenden, im Befestigungszustand in eine korresondierende Zentrieröffnung des Grundkörpers formschlüssig eingreifenden Zentrierzapfen als Verbindungsmittel auf. Zur Sicherung gegen axiale Verschiebung kann ein auf den Montagesockel aufschraubbarer Überschraubring als Verbindungsmittel vorgesehen sein, wobei der Überschraubring den Grundkörper an seiner sichtseitigen Randkante übergreift und gegen den Montagesockel andrückt. Dadurch läßt sich auch bei hohen Betätigungskräften ein axiales Abziehen eines Türdrückers sicher ausschließen. Um einen Innenraum insbesondere zur Lagerung eines Drückerhalses zu begrenzen, kann der Grundkörper einen mit einer ebenen stirnseitigen Anlagefläche auf den Montagesockel aufsetzbaren Ringteil und eine den lichten Querschnitt des Ringteils unter Freihaltung der zentralen Durchtrittsöffnung sichtseitig überdeckende Stirnwand aufweisen. Unterschiedliche Funktionen lassen sich mit nur geringen baulichen Änderungen dadurch realisieren, daß die die Stirnwand des Grundkörpers durchbrechende Durchtrittsöffnung entweder als Lagerbohrung für den Türdrücker oder als Profilzylinder- oder Buntbartloch des Türschlosses ausgebildet ist.

In funktioneller wie in gestalterischer Hinsicht ist es vorteilhaft, wenn die Stirnwand des Grundkörpers stufenförmig axial über den Ringteil übersteht und der Überschraubring einen sichtseitig gegen das Ringteil anliegenden, flächenbündig an die Stirnwand anschließenden stirnseitigen Ringstreifen aufweist. Dabei kann ein ansprechendes Design dadurch erzielt werden, daß sich zumindest die sichtseitigen Oberflächen des Grundkörpers und des Überschraubrings farblich oder in ihrer Oberflächenstruktur unterscheiden.

Von der Erfindung umfaßt wird auch ein Türbeschlag mit zwei als Rosettenpaar beidseitig von der Tür einander gegenüberliegend angeordneten erfindungsgemäßen Rosetten.

Im folgenden wird die Erfindung anhand eines in der Zeichnung in schematischer Weise dargestellten Ausführungsbeispiels näher erläutert. Es zeigen
- Fig. 1a und b: einen scheibenförmigen Montagesockel einer Rosette für einen Türbeschlag in einer Stirnseiten- und Schmalseitenansicht;
- Fig. 2a und b: einen Grundkörper der Rosette in einer Fig. 1 entsprechenden Darstellung;
- Fig. 3a und b: einen Überschraubring der Rosette in einer Fig. 1 entsprechenden Darstellung; und
- Fig. 4: ein beidseitig an einem abgebrochen dargestellten Türblatt montiertes Rosettenpaar in einem axialen Vertikalschnitt.

Die in der Zeichnung dargestellte Rundrosette für einen Türbeschlag besteht im wesentlichen aus einem scheibenförmigen Montagesockel 10, einem allgemein ringförmigen Grundkörper 12 und einem Überschraubring 14.

Der seiner Grundform nach als Ringscheibe ausgebildete Montagesockel 10 weist einen im Umriß elliptischen zentralen Durchbruch 16 und zwei seitlich von dem zentralen Durchbruch 16 auf dessen kleiner Ellipsenachse einander diametral gegenüberliegend angeordnete, axial durchgehende Befestigungsbohrungen 18, 20 auf. Die erste Befestigungsbohrung 18 ist mit einem Innengewinde 22 versehen, während die glatt durchgehende zweite Befestigungsbohrung 20 an der Flanschseite 24 des Montagesockels 10 eine Anfasung 26 zur Aufnahme des Kopfes einer Senkkopfschraube aufweist. Bei einem Durchmesser des Montagerings von etwa 50 mm beträgt der Durchmesser der Querbohrungen zweckmäßig mindestens 3 mm, vorzugsweise 4 mm. Im Winkelabstand von den Befestigungsbohrungen 18, 20 sind zwei weitere Zusatzbohrungen 28 zur Hilfsbefestigung vorgesehen.

An der im Montagezustand der Tür zugewandten Auflageseite 30 weist der Montagesockel zwei exzentrisch axial abstehende, von den Befestigungsbohrungen 18, 20 durchbrochene Stütznocken 32, 33 auf, während an der gegenüberliegenden Flanschseite 24 des Montagesockels 10 zwei im Winkelabstand von 90° zu den Stütznocken 32, 33 angeordnete, axial abstehende Zentrierzapfen 34 angeformt sind. Mantelseitig weist der Montagesockel 10 ein Außengewinde 36 auf. Zweckmäßig besteht der Montagesockel 10 als Druckguß-Formteil aus Aluminium.

Der Grundkörper 12 weist einen Ringteil 38 und eine an dem Ringteil 38 stufenförmig axial vorstehende sichtseitige Stirnwand 40 auf. Das Ringteil 38 ist mit zwei einander diametral gegenüberliegenden, axial durchgehenden Zentrieröffnungen 42 versehen, während die Stirnwand 40 einen zentralen Durchbruch 44 aufweist. Der Außendurchmesser des Ringteils 38 ist geringfügig kleiner als derjenige des Montagesockels 10.

Der Überschraubring 14 weist einen mit einem Innengewinde 46 auf den Montagesockel 10 aufschraubbaren Mantelteil 48 und einen von dem Mantelteil radial nach innen abstehenden Ringstreifen 50 auf, wobei der lichte Innendurchmesser des Ringstreifens 50 dem Außendurchmesser der Stirnwand 40 des Grundkörpers 12 entspricht.

Im folgenden wird anhand von Fig. 4 die beiderseitige Türmontage eines Paares von Rosetten 52 beschrieben, die zur Lagerung der Türdrücker 54 bestimmt sind. In einem ersten Montageschritt werden zunächst die Montagesockel 10 mit ihrer Auflageseite 30 beidseitig an dem Türblatt 56 aufgesetzt, wobei die Stütznocken 32, 33 formschlüssig in korrespondierende Bohrungen des Türblattes 56 eingreifen. Zur gegenseitigen Verbindung der Montagesockel 10 werden dann zwei Befestigungsschrauben 58 von den gegenüberliegenden Seiten des Türblatts her mit ihrem Gewindeschaft 60 in die Befestigungsbohrungen 20 eingeführt und in das Innengewinde 22 der fluchtend ausgerichteten Befestigungsbohrung 18 des gegenüberliegenden Montagesockels 10 eingedreht, bis der Schraubenkopf 62 in der Anfasung 26 der Befestigungsbohrung 20 abgestützt ist. Auf diese Weise werden die Montagesokkel 10 gegen das Türblatt 56 geklemmt, während die Stütznocken 32, 33 eine definierte Montageposition sicherstellen. In einem nächsten Montageschritt wird der mit dem Türdrücker 54 bestückte Grundkörper 12 mit seiner durch das freie Stirnende des Ringteils 38 gebildeten Anlagefläche 64 so auf die Flanschseite 24 des zugehörigen Montagesockels 10 aufgesetzt, daß dessen Zentrierzapfen 34 in die Zentrieröffnungen 42 verdrehgesichert eingreifen. Zur axialen Verschiebesicherung des Grundkörpers 12 kann dann in einem nächsten Montageschritt der Überschraubring 14 über das Griffteil 66 des Türdrückers 54 geführt und mit seinem Innengewinde 46 auf das Außengewinde 36 des Montagesockels aufgeschraubt werden. In dem dadurch hergestellten Verbindungszustand schließt der Ringstreifen 50 des Überschraubrings 14 bündig an die Stirnwand 40 des Grundkörpers 12 an. Aus Designgründen kann es dabei vorgesehen sein, daß der Grundkörper 12 und der Überschraubring 14 voneinander verschiedene Farben oder Oberflächenstrukturen aufweisen.

Der zentrale Durchbruch 44 der Stirnwand 40 des Grundkörpers 12 dient als Lager für der Griffhals 68 des Türdrückers 54. Dabei sorgt ein in dem durch die Bauteile 10, 12, 14 der Rosette begrenzten Innenraum angeordneter Rückstellmechanismus für die Hochhaltung des Griffteils 66 und sichert dieses zugleich gegen axiales Abziehen. Der Rückstellmechanismus weist zu diesem Zweck eine zwischen einem Innenzapfen 70 des Grundkörpers 14 und dem Griffhals 68 vorgespannte Spiralfeder 72 auf, über welche eine mittels Springring 74 an dem Griffhals 68 festgelegte Sicherungsscheibe 76 innenseitig an der Stirnwand 40 des Grundkörpers 12 abgestützt ist. Dabei greift der Innenzapfen 70 in ein radial ausgeschnittenes Segment 78 der Sicherungsscheibe 76 ein, wodurch der Drehbereich des Griffteils 66 definiert wird. Zur Betätigung der Schloßfalle ist der Türdrücker 54 über einen mittels Madenschraube 80 gesicherten Mehrkantdorn 82 mit einem in der gegenüberliegenden Rosette 52 gelagerten, nicht dargestellten weiteren Türdrücker verbunden. In der vorstehend beschriebenen Anordnung lassen sich die Rosetten 52 auch zur stirnseitigen Abdeckung eines Türschlosses einsetzen, wobei der zentrale Durchbruch 44 dann als Profilzylinder- oder Buntbartloch ausgebildet ist.

Zusammenfassend ist folgendes festzuhalten: Die Erfindung betrifft eine Rosette für einen Türbeschlag mit einem eine zentrale Durchtrittsöffnung 44 aufweisenden Grundkörper 12 zur Lagerung eines Türdrückers 54 oder zur Abdeckung eines Türschlosses. Zur Vereinfachung der Montage ist ein an der Tür 56 verankerbarer scheibenförmiger Montagesockel 10 vorgesehen, mit welchem der Grundkörper 12 an einer Anlagefläche 64 in Eingriff bringbar und über Verbindungsmittel 34,14 fest verbindbar ist.

## Patentansprüche

1. Rosette für einen Türbeschlag einer Tür (56) mit einem eine zentrale Durchtrittsöffnung (44) aufweisenden Grundkörper (12) zur Lagerung eines Türdrükkers (54) oder zur Abdeckung eines Türschlosses, und einem scheibenförmigen Montagesockel (10), mit welchem der Grundkörper (12) an einer Anlagefläche (64) in Eingriff bringbar und über Verbindungsmittel (34,14) fest verbindbar ist, **dadurch gekennzeichnet,** daß der Montagesockel (10) zur Vormontage an der Tür (56) verankerbar ist, und daß ein auf den Montagesockel (10) aufschraubbarer Überschraubring (14) als Verbindungsmittel vorgesehen ist, wobei der Überschraubring (14) den Grundkörper (12) axial verschiebefest gegen den Montagesockel (10) andrückt.

2. Rosette nach Anspruch 1, **dadurch gekennzeichnet**, daß der als Ringscheibe ausgebildete Montagesockel (10) einen im Befestigungszustand koaxial mit der Durchtrittsöffnung (44) des Grundkörpers (12) angeordneten zentralen Durchbruch (16) für ein Betätigungselement (82) des Türbeschlags und mehrere, vorzugsweise zwei in Umfangsrichtung verteilt angeordnete, exzentrisch axial durchgehende Befestigungsbohrungen (18,20) zur Aufnahme von Befestigungsschrauben (58) aufweist.

3. Rosette nach Anspruch 2, **dadurch gekennzeichnet,** daß der Montagesockel (10) mit einem an der Tür (56) breitseitig gegenüberliegend angeordneten weiteren Montagesockel über zwei die Befestigungsbohrungen (18,20) und die Tür (56) durchragende Befestigungsschrauben (58) gemeinsam an der Tür (56) verankerbar ist.

4. Rosette nach einem der Ansprüche 1 bis 3, **dadurch gekennzeichnet,** daß der Montagesockel (10) zwei einander diametral gegenüberliegende Befestigungsbohrungen (18,20) aufweist, von denen eine mit einem Innengewinde (22) zur Aufnahme des Schraubenschaftes (60) einer Befestigungsschraube (58) versehen ist und die andere zur Lagerung des vorzugsweise als Senkkopf ausgebildeten Schraubenkopfes (62) einer weiteren Befestigungsschraube (58) ausgebildet ist.

5. Rosette nach einem der Ansprüche 2 bis 4, **dadurch gekennzeichnet**, daß der zentrale Durchbruch (16) des Montagesockels (10) einen elliptischen Umriß aufweist, und daß die Befestigungsbohrungen (18,20) seitlich von dem zentralen Durchbruch (16) auf dessen kleiner Ellipsenachse angeordnet sind.

6. Rosette nach einem der Ansprüche 1 bis 5, **dadurch gekennzeichnet**, daß der Montagesockel (10) als aus Aluminium oder einer Aluminium-Legierung bestehendes Druckguß-Formteil ausgebildet ist.

7. Rosette nach einem der Ansprüche 1 bis 6, **dadurch gekennzeichnet**, daß der Montagesockel (10) mindestens einen an seiner der Tür (56) zugewandten Auflageseite ((30) abstehenden, in eine Bohrung der Tür (56) formschlüssig einführbaren Stütznocken (32,33) aufweist.

8. Rosette nach Anspruch 7, **dadurch gekennzeichnet**, daß der Montagesockel (10) zwei einander diametral gegenüberliegende, jeweils von einer Befestigungsbohrung (18,20) axial durchbrochene Stütznocken (32,33) aufweist.

9. Rosette nach einem der Ansprüche 1 bis 8, **dadurch gekennzeichnet,** daß der Montagesockel (10) mindestens einen an seiner dem Grundkörper (12) zugewandten Flanschseite (24) axial abstehenden, im Verbindungszustand in eine zugeordnete Zentrieröffnung (42) des Grundkörpers (12) formschlüssig eingreifenden Zentrierzapfen (34) als Verbindungsmittel aufweist.

10. Rosette nach einem der Ansprüche 1 bis 9, **dadurch gekennzeichnet**, daß der Überschraubring (14) den Grundkörper (12) an seiner sichtseitigen Randkante übergreift.

11. Rosette nach einem der Ansprüche 1 bis 10, **dadurch gekennzeichnet**, daß der Grundkörper (12) einen mit einer ebenen stirnseitigen Anlagefläche (64) auf den Montagesockel (10) aufsetzbaren Ringteil (38) und eine den lichten Querschnitt des Ringteils (38) unter Freihaltung der zentralen Durchtrittsöffnung (44) sichtseitig überdeckende Stirnwand (40) aufweist.

12. Rosette nach einem der Ansprüche 1 bis 11, **dadurch gekennzeichnet**, daß die die Stirnwand (40) des Grundkörpers (12) durchbrechende Durchtrittsöffnung (44) als Lagerbohrung für den Türdrücker (54) oder als Profilzylinder- oder Buntbartloch des Türschlosses ausgebildet ist.

13. Rosette nach Anspruch 11 oder 12, **dadurch gekennzeichnet,** daß die Stirnwand (40) des Grundkörpers (12) stufenförmig axial über den Ringteil (38) übersteht, und daß der Überschraubring (14) einen sichtseitig gegen den Ringteil (38) anliegenden, flächenbündig an die Stirnwand (40) anschließenden stirnseitigen Ringstreifen (50) aufweist.

14. Türbeschlag, **gekennzeichnet durch** zwei als Rosettenpaar beidseitig von der Tür (56) einander gegenüberliegend angeordnete Rosetten (52) nach einem der vorhergehenden Ansprüche.

## Claims

1. An escutcheon for a door fitting of a door (56) having a base member (12) comprising a central passage opening (44) for mounting a door handle (54) or for covering a door lock, and a disk-shaped mounting base (10), with which the base member (12) can be brought into engagement at a bearing surface and can be securely connected via connecting means (34, 14),
**characterised in that** the mounting base (10) can be anchored to the door (56) for preassembly,
**and in that** a screw-over ring (14) which can be screwed onto the mounting base (10) is provided as connecting means, whereby the screw-over ring (14) presses the base member (12) against the assembly base (10) so as to prevent axial displacement.

2. An escutcheon according to Claim 1,
**characterised in that** the mounting base (10) constructed as an annular disk has a central opening (16), which is disposed coaxially with the passage opening (44) of the base member (12) in the fastening state, for an operating element (82) of the door fitting and several, preferably two, fastening bores (18, 20), which are disposed distributed in the circumferential direction and eccentrically axially pass through, for receiving fastening screws (58).

3. An escutcheon according to Claim 2,
**characterised in that** the mounting base (10) with another mounting base disposed on the door (56) with the wide sides facing one another can be anchored jointly on the door (56) via two fastening screws (58) passing through the fastening bores (18, 20) and the door (56).

4. An escutcheon according to one of Claims 1 to 3,
**characterised in that** the mounting base (10) comprises two fastening bores (18, 20) lying diametrally opposite one another, one of which is provided with an internal screw thread (22) for receiving the screw shank (60) of a fastening screw (58) and the other for mounting the screw head (62) of another fastening screw (58), which is preferably constructed as a countersunk head.

5. An escutcheon according to one of Claims 2 to 4,
**characterised in that** the central opening (16) of the mounting base (10) has an elliptical contour, **and in that** the fastening bores (18, 20) are disposed to the side of the central opening (16) on its small elliptical axis.

6. An escutcheon according to one of Claims 1 to 5,
**characterised in that** the mounting base (10) is constructed as a diecast part made from aluminium or an aluminium alloy.

7. An escutcheon according to one of Claims 1 to 6,
**characterised in that** the mounting base (10) has at least one bearing tappet (32, 33) which protrudes at its supporting side ((30) faced towards the door (56) and can be inserted with form fit into a bore of the door (56).

8. An escutcheon according to Claim 7,
**characterised in that** the mounting base (10) has two bearing tappets (32, 33) lying diametrally opposite one another, through each of which a fastening bore (18, 20) axially passes.

9. An escutcheon according to one of Claims 1 to 8,
**characterised in that** the mounting base (10) has at least one centring pin (34) as connecting means which axially protrudes at its flange side (24) faced towards the base member (12) and engages with form-fit in an associated centring opening (42) of the base member (12) in the connected state.

10. An escutcheon according to one of Claims 1 to 9,
**characterised in that** the screw-over ring (14) engages over the base member (12) at its edge on the visible side.

11. An escutcheon according to one of Claims 1 to 10,
**characterised in that** the base member (12) has a ring part (38), which can be placed on the mounting base (10) with a flat bearing surface (64) at the end side, and an end wall (40), which at the visible side covers the clear cross section of the ring part (38) whilst keeping free the central passage opening (44).

12. An escutcheon according to one of Claims 1 to 11,
**characterised in that** the passage opening (44) passing through the end wall (40) of the base member (12) is constructed as a mounting bore for the door handle (54) or as a shaped cylindrical or single tumbler hole of the door lock.

13. An escutcheon according to Claim 11 or 12,
**characterised in that** the end wall (40) of the base member (12) protrudes like a step axially over the ring part (38),
**and in that** the screw-over ring (14) has an annular strip (50) on the end side, which at the visible side abuts against the ring part (38) and is attached flush with the surface of the end wall (40).

14. A door fitting,
**characterised by** two escutcheons (52) according to one of the preceding claims that are disposed as a pair of escutcheons lying opposite one another on either side of the door (56).

## Revendications

1. Rosette pour une ferrure d'une porte (56), avec un corps de base (12) présentant une ouverture de passage centrale (44) et servant au montage d'un bec-de-cane (54) ou à recouvrir une serrure de porte, et avec un socle de montage (10) en forme de disque, avec lequel le corps de base (12) peut être amené en engagement sur une face d'application (64) et fixement assemblé par des moyens d'assemblage (34, 14), **caractérisée** en ce que le socle de montage (10) peut, aux fins de pré-assemblage, être ancré sur la porte (56), et en ce qu'il est prévu comme moyen d'assemblage une bague filetée (14) pouvant être vissée sur le socle de montage (10), la bague filetée (14) pressant le corps de base (12) en fixité axiale contre le socle de montage (10).

2. Rosette selon la revendication 1, **caractérisée** en ce que le socle de montage (10), réalisé en forme de couronne, présente un ajour central (16) disposé, à l'état de fixation, coaxialement à l'ouverture de passage (44) du corps de base (12), pour un élément d'actionnement (82) de la ferrure de porte, et plusieurs perçages de fixation (18, 20) axialement et excentriquement traversants, de préférence deux perçages répartis sur la circonférence, pour recevoir des vis de fixation (58).

3. Rosette selon la revendication 2, **caractérisée** en ce que le socle de montage (10) peut être ancré sur la porte (56) conjointement avec un autre socle de montage disposé en vis-à-vis du côté large sur la porte (56), au moyen de deux vis de fixation (58) traversant les perçages de fixation (18, 20) et la porte (56).

4. Rosette selon une des revendications 1 à 3, **caractérisée** en ce que le socle de montage (10) présente deux perçages de fixation (18, 20) diamétralement opposés, dont l'un est pourvu d'un filetage intérieur (22) pour recevoir le corps (60) d'une vis de fixation (58) et dont l'autre est conçu pour le montage de la tête (62), conçue de préférence comme tête fraisée, d'une autre vis de fixation (58).

5. Rosette selon une des revendications 2 à 4, **caractérisée** en ce que l'ajour central (16) du socle de montage (10) présente un contour elliptique, et en ce que les perçages de fixation (18, 20) sont disposés sur les côtés de l'ajour central (16), sur son petit axe d'ellipse.

6. Rosette selon une des revendications 1 à 5, **caractérisée** en ce que le socle de montage (10) est réalisé sous forme de pièce moulée sous pression en aluminium ou en un alliage d'aluminium.

7. Rosette selon une des revendications 1 à 6, **caractérisée** en ce que le socle de montage (10) présente au moins un ergot de soutien (32, 33) saillant sur son côté d'appui (30) tourné vers la porte (56), ergot qui peut être introduit en engagement positif dans un perçage de la porte (56).

8. Rosette selon la revendication 7, **caractérisée** en ce que le socle de montage (10) présente deux ergots de soutien (32, 33) diamétralement opposés, traversés chacun axialement par un perçage de fixation (18, 20).

9. Rosette selon une des revendications 1 à 8, **caractérisée** en ce que le socle de montage (10) présente, comme moyen d'assemblage, au moins un tenon de centrage (34) axialement saillant sur son côté de bridage (24) tourné vers le corps de base (12), tenon, qui, à l'état d'assemblage, s'engage positivement dans une ouverture de centrage associée (42) du corps de base (12).

10. Rosette selon une des revendications 1 à 9, **caractérisée** en ce que la bague filetée (14) recouvre le corps de base (12) sur son arête de bord du côté visible.

11. Rosette selon une des revendications 1 à 10, **caractérisée** en ce que le corps de base (12) présente une partie annulaire (38), qui peut être posée par une face d'application plane frontale (64) sur le socle de montage (10), et une paroi frontale (40) recouvrant du côté visible l'ouverture intérieure de la partie annulaire (38) en ménageant l'ouverture de passage centrale (44).

12. Rosette selon une des revendications 1 à 11, **caractérisée** en ce que l'ouverture de passage (44) traversant la paroi frontale (40) du corps de base (12) est conçue comme alésage de palier pour le bec-de-cane (54), ou comme trou de cylindre profilé ou de gorge de la serrure de porte.

13. Rosette selon la revendication 11 ou 12, **caractérisée** en ce que la paroi frontale (40) du corps de base (12) dépasse axialement en gradin de la partie annulaire (38), et en ce que la bague filetée (14) présente une bande annulaire frontale (50), qui s'applique contre la partie annulaire (38) du côté visible et se raccorde en affleurement à la paroi frontale (40).

14. Ferrure de porte, **caractérisée** par deux rosettes (52) selon une des revendications précédentes, disposées en vis-à-vis de part et d'autre de la porte (56) en tant que paire de rosettes.
